# EUROPÄISCHE PATENTSCHRIFT

(11) **EP 0 544 670 B1**
(45) Veröffentlichungstag und Bekanntmachung des Hinweises auf die Patenterteilung: **20.07.1994**
(21) Anmeldenummer: 91906393.3
(22) Anmeldetag: 18.03.1991
(51) Int. Cl.: C11D 3/12

(54) **SPRÜHGETROCKNETES, AVIVIEREND WIRKENDES WASCHMITTELADDITIV**
SPRAY-DRIED BRIGHTENING ADDITIVE FOR WASHING AGENTS
ADDITIF D'AVIVAGE SECHE PAR PULVERISATION POUR AGENTS DE LAVAGE

(30) Priorität: 26.03.1990 DE 4009618
(43) Veröffentlichungstag der Anmeldung: 09.06.1993
(73) Patentinhaber: Henkel Kommanditgesellschaft auf Aktien, 40191 Düsseldorf (DE)
(72) Erfinder: PIOCH, Lothar, D-4000 Düsseldorf 13 (DE); WILMS, Elmar, D-4047 Dormagen (DE); SEITER, Wolfgang, D-4040 Neuss 1 (DE)
(86) Internationale Anmeldenummer: EP9100514
(87) Internationale Veröffentlichungsnummer: WO9114762

(56) Entgegenhaltungen:
- EP-A- 0 279 040
- EP-A- 0 419 970
- EP-A- 0 425 804
- EP-A-01 844 794

## Beschreibung

Die vorliegende Erfindung betrifft die Herstellung eines granularen Waschmitteladditivs, das aufgrund seines Gehaltes an Schichtsilikaten avivierende, d.h. textilweichmachende Eigenschaften aufweist. Aufgrund des hohen Anteils an Inhaltsstoffen mit Buildereigenschaften besitzt es zusätzlich waschwirksame Eigenschaften. Waschmitteladditive der genannten Art werden mit Vorteil granularen Waschmitteln zugemischt, um deren Eigenschaften zu modifizieren und zu verbessern. Die erfindungsgemäßen Mittel bestehen aus leichtlöslichen Granulaten, die gegen Abrieb und Zerbrechen sehr beständig sind und sich daher sehr gut zur Weiterverarbeitung an Wasch- und Reinigungsmittelgemischen eignen. Sie besitzen ein ausgeprägtes Adsorptionsvermögen für flüssige bis pastöse Waschmittelbestandteile, die sich auf diese Weise problemlos in Waschmittelgranulate einbringen lassen, ohne deren Rieselfähigkeit zu beeinträchtigen.

Allgemeine Hinweise auf Schichtsilikat-Agglomerate finden sich in DE-A 24 39 541 (US 3 966 629), doch ist diesem Dokument keine spezielle Lehre zur Herstellung von Granulaten der nachfolgend beschriebenen Zusammensetzung zu entnehmen.

Aus DE-A 35 41 410 (US 4 582 615, US 4 609 473) sind textilweichmachende Agglomerate aus Bentonit und Natriumsulfat bekannt, enthaltend 1 Gewichtsteil Natriumsulfat auf 3 bis 5 Gewichtsteile Bentonit. Das Natriumsulfat agiert in diesen Mitteln als Granulierhilfsmittel. Sein vergleichsweise hoher Anteil stellt einen erheblichen Nachteil dar, da es keine waschenden und reinigenden Eigenschaften aufweist und den Salzgehalt im Abwasser erhöht. Die Herstellung der Mittel. erfolgt durch Granulieren der Bestandteile unter gleichzeitigem Aufsprühen von Wasser, woran sich ein Trocknen der feuchten Granulate mittels heißer Luft, beispielsweise in einem Wirbelschicht-Trockner (fluid bed dryer) anschließt.

Aus EP-A 279 040 sind Waschmittelbuilder bekannt, die 50 bis 80 Gew.-% feinkristallinen Zeolith, 5 bis 25 Gew.-% Bentonit und 0,5 bis 5 Gew.-% Celluloseether als Bindemittel enthalten. Zusätzlich können bis 5 Gew.-% Natriumsulfat, bis 1 Gew.-% Alkali und bis 5 Gew.-% nichtionische Tenside anwesend sein. Die Mittel sollen durch Sprühtrocknung einer wäßrigen Aufschlämmung hergestellt werden. Über eine Avivagewirkung der Mittel wird nichts gesagt. Sie kann, falls überhaupt vorhanden, nur sehr gering sein, da der Bentonit-Anteil in der Praxis (Beispiele) mit maximal 8 Gew.-% vergleichsweise gering ist und spezielle Schichtsilikate mit Avivagewirkung nicht offenbart sind.

Eine Überprüfung der Angaben hat zudem gezeigt, daß bei einem Gehalt von mehr als 12 bis 15 Gew.-% an avivierend wirkenden Bentoniten eine Sprühtrocknung auf erhebliche technische Probleme stößt. Die Bentonite verursachen zusammen mit den Celluloseethern durch Quellvorgänge einen sehr starken Viskositätsanstieg im Slurry. Der Slurry muß daher, um noch versprühbar zu sein, sehr stark verdünnt werden, beispielsweise auf Wassergehalte von 60 und mehr Gewichtsprozent. Das führt nicht nur zu erhöhtem Energieverbrauch, sondern auch zu nachteiligen Produkteigenschaften, da die gesprühten Teilchen während der üblichen Verweilzeit im Turm nicht mehr hinreichend entwässert werden können. Aus den genannten Gründen finden sich in dem zitierten Dokument EP-A 279 040 keine Beispiele, in denen die Sprühprodukte mehr als 8 Gew.-% Bentonit und mehr als 1 % Celluloseether enthalten. Die beanspruchten Höchstmengen von 25 % Bentonit und 5 % Celluloseether sind daher völlig unrealistisch. Schon weitaus geringere Gehalte erweisen sich als unpraktikabel.

Durch die vorliegende Erfindung wird die Aufgabe gelöst, Mittel sowie ein geeignetes Verfahren zu deren Herstellung bereitzustellen, mit denen ein ausreichender Wirkstoffgehalt und somit eine gute avivierende Wirkung sowie günstige Korneigenschaften erzielt werden.

Gegenstand der Erfindung ist ein sprühgetrocknetes, avivierend wirkendes Waschmitteladditiv, enthaltend
(A) 12,5 bis 20 Gew.-% eines Schichtsilikates,
(B) 50 bis 65 Gew.-% feinkristallinen, Synthetischen Zeolith (Anteil auf wasserfreie Substanz bezogen),
(C) 2 bis 8 Gew.-% Natriumsulfat (Anteil auf wasserfreie Substanz bezogen),
(D) 1,5 bis 8 Gew.-% des Natriumsalzes einer homopolymeren bzw. copolymeren (Meth-)Acrylsäure,
(E) 0 bis 30 Gew.-% an nichtionischen Tensiden aus der Klasse Polyglykolether, Rest Wasser.

Geeignete Schichtsilikate (Bestandteil A), die zur Gruppe der mit Wasser quellfähigen Smectite zählen, sind z.B. solche der allgemeinen Formeln

(OH)₄ Si_{8-y} Al_{y} (MgₓAl₄₋ₓ)0₂₀

Montmorrilonit

(OH)₄ Si_{8-y} Al_{y} (M_{g6-z}Li_{z})0₂₀

Hectorit

(OH)₄ Si_{8-y} Al_{y} (M_{g6-z}Al_{z})0₂₀

Saponit
mit x = 0 bis 4, y = 0 bis 2, z = 0 bis 6.

Zusätzlich kann in das Kristallgitter der Schichtsilikate gemäß vorstehenden Formeln geringe Mengen Eisen eingebaut sein. Ferner können die Schichtsilikate aufgrund ihrer ionenaustauschenden Eigenschaften Wasserstoff-, Alkali und Erdalkali-Ionen, insbesondere Na⁺ und Ca⁺⁺ enthalten. Die Hydratwassermenge liegt meist im Bereich von 8 bis 20 Gew.-% und ist vom Quellungszustand bzw. von der Art der Bearbeitung abhängig. Die Teilchengröße liegt im Bereich von 0,05 bis 25 µm, meist unter 10 µm. Vorzugsweise werden Schichtsilikate verwendet, die, beispielsweise aufgrund einer Alkalibehandlung, weitgehend frei von stark färbenden Eisenionen sowie von Calciumionen sind.

Der Gehalt der Mittel an Schichtsilikaten beträgt 12,5 bis 20 Gew.-%, vorzugsweise 14 bis 20 Gew.-% und insbesondere 15 bis 20 Gew.-%.

Der Bestandteil (B), der in Anteilen von 50 bis 65 Gew.-%, vorzugsweise 52 bis 62 Gew.-% anwesend ist, besteht aus synthetischem, gebundenes Wasser enthaltendem Natriumalumosilikat vom Zeolith A-Typ. Geeignete Zeolithe weisen keine Teilchen mit einer Größe über 30 µm auf und bestehen zu wenigstens 80 % aus Teilchen einer Größe von weniger als 10 µm. Ihr Calciumbindevermögen, das nach den Angaben der DE 24 12 837 bestimmt wird, liegt im Bereich von 100 bis 200 mg CaO/g.

Das Natriumsulfat (C) verbessert die Granulierbarkeit der Ausgangsgemische und das Dispergier- und Lösungsverhalten der Granulate im Waschwasser. Vorzugsweise beträgt sein Gehalt 3 bis 7 Gew.-%. Die Anteile beziehen sich auf wasserfreies Salz. Dies schließt jedoch ein, daß ein Teil der in den Granulaten enthaltenen Feuchtigkeit als Hydratwasser an dieses Salz gebunden sein kann.

Der Bestandteil (D) besteht aus einer homopolymeren und/oder copolymeren Carbonsäure in Form des Natriumsalzes. Geeignete Homopolymere sind Polyacrylsäure und Polymethacrylsäure. Geeignete Copolymere sind solche der Acrylsäure bzw. der Methacrylsäure mit Maleinsäure. Als besonders geeignet haben sich neben homopolymerem Acrylat Copolymere der Acrylsäure bzw. Methacrylsäure mit Maleinsäure erwiesen, wie sie beispielsweise in EP 25 551 B1 beschrieben sind. Es handelt sich dabei um Copolymerisate, die 40 bis 90 Gew.-% Acrylsäure bzw. Methacrylsäure und 60 bis 10 Gew.-% Maleinsäure enthalten. Besonders bevorzugt sind solche Copolymere, in denen 45 bis 85 Gew.-% Acrylsäure und 55 bis 15 Gew.-% Maleinsäure anwesend sind. Das Molekulargewicht der Homo- bzw. Copolymeren beträgt im allgemeinen 1 000 bis 150 000, vorzugsweise 1 500 bis 100 000. Mit steigendem Anteil an Polysäure bzw. deren Salzen nimmt die Beständigkeit der Körner gegen Abrieb zu. Bei einem Anteil ab 1,5 Gew.-% wird bereits eine für viele Fälle hinreichende Abriebfestigkeit erzielt. Optimale Abriebeigenschaften weisen Gemische mit 2 bis 7 Gew.-% an Natriumsalz der Polysäure auf. Außer der Verbesserung der Kornstruktur bewirken die Polymeren auch eine verbesserte Builderwirkung der Gemische bei der Anwendung.

Der Wassergehalt der Granulate schließt definitionsgemäß das Wasser ein, das an den Zeolith gebunden (18 bis 22 Gew.-%, bezogen auf Zeolith), sowie vom Schichtsilikat adsorbiert ist, ferner das Hydratwasser der Salze. Üblicherweise liegt er bei 10 bis 25 Gew.-%, insbesondere bei 12 bis 20 Gew.-%.

Als fakultativen Bestandteil können die Mittel in geringer Menge Verbindungen enthalten, welche bei der Herstellung und Verarbeitung der synthetischen Zeolithe zugesetzt werden können, um die Stabilität der wäßrigen Zeolith-Dispersionen (master batch) zu erhöhen. Derartige Zusätze, die mit dem Zeolith in die Mittel eingebracht werden können, sind im vorstehend zitierten Dokument DE 25 27 388 beschrieben. Es kann sich dabei um nichtionische, Polyglykolethergruppen aufweisende Tenside, beispielsweise primäre, mit 2 bis 7 Mol Ethylenoxid umgesetzte Alkohole mit 12 bis 18 C-Atomen handeln. Der über derartige Zeolith-Dispersionen in das Mittel eingebrachte Anteil an Stabilisatoren kann, je nach Anteil des Zeoliths, beispielsweise 0,05 bis 2 Gew.-% betragen. Notwendig für die gewünschten Eigenschaften der Granulate ist dieser Bestandteil jedoch nicht.

Weitere fakultative Bestandteile sind Farbstoffe bzw. Farbpigmente, die den Mitteln bei der Granulation in Anteilen von beispielsweise 0,01 bis 1 Gew.-% zugesetzt werden können, um eine mögliche graue oder bräunliche Eigenfarbe der Schichtsilikate zu überdecken. Nach dem Zumischen der Granulate zu einem granularen Waschmittel verleihen sie diesem ein optisch ansprechendes, farblich gesprenkeltes Aussehen. In gleicher Weise lassen sich auch Weißpigmente und optische Aufheller einsetzen, wenn ein weißes Granulat und ein einheitliches weißes Mischprodukt gewünscht wird.

Besonders geeignet sind solche Farbstoffe, die im nachfolgenden Waschprozeß abgebaut werden, so daß es nicht zu einem unerwünschten Anfärben der Textilien kommt. Beispiele hierfür sind z.B. die Farbstoffe Duasynsäureblau^{(R)} und Duasynsäuregrün^{(R)}.

Schließlich lassen sich die Granulate aufgrund ihrer guten Saugfähigkeit dazu verwenden, um flüssige bzw. pastöse Waschmittelbestandteile zu adsorbieren und ohne Einbuße an Rieselfähigkeit in Waschmittelgranulate einzuarbeiten. Beispiele hierfür sind Fettsäurealkanolamide (die einen zusätzlichen Avivageeffekt bzw. eine Waschkraftverstärkung bewirken können) und insbesondere nichtionische Tenside vom Typ der Polyglykoletherderivate. Hinsichtlich der Art und der aufzubringenden Mengen an derartigen Zusatzstoffen wird auf die ältere Patentanmeldung EP-A-0 425 804 (Priorität: DE 3936405.4, vom 02.11.1989; Veröffentlichungstag: 08.05.91), verwiesen, auf die hier ausdrücklich Bezug wird. Der An- teil an nichtionischen Tensiden, bezogen auf das Adsorbat, kann bis 30 Gew.-% betragen. Anstelle der nichtionischen Tenside oder zusammen mit diesen können auch ölartige Zusatzstoffe, wie Parfüms oder schaumdämpfende Stoffe aus der Klasse der Paraffine, Mikroparaffine, langkettigen Bisacyldiamine und Silikone sowie deren Gemische an den Körnern adsorbiert werden.

Die Herstellung der Mittel erfolgt durch Sprühtrocknen eines wäßrigen, pastenförmigen Ansatzes (Slurry) der Bestandteile mittels erhitzter Gase (Verbrennungsgase) in üblichen Trockentürmen. Da die als Trockengas vielfach verwendete Verbrennungsluft vergleichsweise hohe Anteile an Kohlendioxid enthält, kann es vorteilhaft sein, wenn man dem Slurry vor dem Versprühen geringe Mengen an Natriumhydroxid zusetzt, um einer pH-Erniedrigung durch einen entsprechenden Alkaliüberschuß zu begegnen. Die empfohlenen Anteile an NaOH liegen meist zwischen 0,1 bis 1 Gew.-%.

Im allgemeinen beträgt der Gehalt des wäßrigen Ansatzes an wasserfreien Inhaltsstoffen 50 bis 65 Gew.-%. Seine Temperatur beträgt zweckmäßigerweise 50 bis 90 °C und seine Viskosität bei dieser Arbeitstemperatur bis 25 000 mPa·s, meist 12 000 bis 20 000 mPa·s. Der Zerstäubungsdruck liegt meist bei 20 bis 120 bar, vorzugsweise 30 bis 80 bar. Das Trocknungsgas, das im allgemeinen durch Verbrennen von Heizgas oder Heizöl erhalten wird, wird vorzugsweise im Gegenstrom geführt. Bei Verwendung von Trockentürmen, in welche der wäßrige Ansatz im oberen Teil über mehrere Hochdruckdüsen eingesprüht wird, beträgt die Eingangstemperatur, gemessen im Ringkanal (d.h. unmittelbar vor Eintritt in den unteren Teil des Turmes) 180 bis 300 °C, vorzugsweise 220 bis 280 °C . Das den Turm verlassende, mit Feuchtigkeit beladene Abgas weist üblicherweise eine Temperatur von 50 bis 110 °C, vorzugsweise 60 bis 100 °C auf.

Die auf diese Weise hergestellten Granulate zeichnen sich durch eine sehr gute Redispergierbarkeit in der wäßrigen Waschflotte aus. Hinsichtlich ihrer avivierenden Wirkung sind sie mit auf andere Weise hergestellten Mitteln der gleichen Art weitgehend identisch.

Die mittlere Korngröße des durch Sprühtrocknung hergestellten Mittels beträgt üblicherweise 0,2 bis 1,2 mm. Vorzugsweise weisen mindestens 80 Gew.-%, insbesondere mindestens 90 Gew.-% der Körner eine Größe von 0,2 bis 1,0 mm auf, wobei der Anteil der Körner zwischen 0,1 und 0,05 mm nicht mehr als 2 Gew.-%, insbesondere weniger als 1 Gew.-% und der Anteil der Körner oberhalb 1,5 mm nicht mehr als 15 Gew. -%, insbesondere nicht mehr als 10 Gew.-% beträgt. Größere Anteile an Feinkorn begünstigen die Staubbildung beim Mischen mit anderen Pulverkomponenten und sollten daher vermieden werden. Größere Anteile an Grobkorn bedingen ein geringeres Schüttgewicht und lassen das Produkt visuell uneinheitlich erscheinen, sind im übrigen aber nicht nachteilig.

Das Schüttgewicht der sprühgetrockneten Mittel beträgt 500 bis 700 g/l, meist 550 bis 650 g/l. Das Mittel besteht im wesentlichen aus abgerundeten Körnern, die ein sehr gutes Rieselverhalten aufweisen. Dieses sehr gute Rieselverhalten ist auch dann noch vorhanden, wenn die Körner mit größeren Anteilen an flüssigen bzw. halbflüssigen oder festen nichtionischen Tensiden imprägniert worden sind. Der Anteile dieser adsorbierten Bestandteile kann 5 bis 30 Gew.-%, bevorzugt 10 bis 25 Gew.-%, bezogen auf das Adsorbat, betragen.

### Beispiele

Die in den folgenden Beispielen verwendeten Rohstoffe wiesen folgende Charakteristika auf:
(A) Schichtsilikat, Produkt "Laundrosil DG-A" der Firma Süd-Chemie (DE), windgesichtet, mit Sodalösung behandelt und im wesentlichen frei von Erdalkaliionen (Teilchengröße der Schichtsilikate 99 Gew.-% unter 25 µm),
(B) Zeolith NaA, Calciumbindevermögen 165 mg CaO/g, mittlere Korngröße 3 µm (keine Anteile über 20 µm). Ausgangsmaterial war eine ca. 50 Gew.-% Wasser enthaltende und mit dem nichtionischen Tensid stabilisierte Suspension. In den Beispielen ist der Zeolith wasserfrei gerechnet, d.h. der auf den Zeolith entfallende Wassergehalt (ca. 20 % bezogen auf Zeolith) ist unter "Wasser" aufgeführt.
(D) Copolymeres Salz, Acrylsäure-Maleinsäure-Copolymer, MG 70 000, Na-Salz, Produkt Sokalan^{(R)} CP5 der Firma BASF (DE),

TA5 bedeutet ein mit 5 Mol Ethylenglykol umgesetzter Talgalkohol, eingesetzt als Dispersionsstabilisator für die 50 Gew.-% enthaltende Zeolithdispersion. Als optischer Aufheller wurde ein Dianilino-dimorpholino-Derivat der Bis-(triazinyl)-stilbendisulfonsäure Na-Salz) eingesetzt.

Die Viskosität der Aufschlämmungen (Slurry) betrug, jeweils bei der Arbeitstemperatur von 80 °C gemessen, im
1. Beispiel 10 000 mPa·s, Slurry-Konzentration 55 Gew.-%
2. Beispiel 24 000 mPa·s, Slurry-Konzentration 50 Gew.-%
3. Beispiel 12 300 mPa·s, Slurry-Konzentration 50 Gew.-%

Die Rezeptur gemäß Beispiel 2 war unter Anwendung von Rührwerken mit hohem Drehmoment und eines hohen Sprühdrucks versprühbar. Die Rezepturen gemäß Beispiel 1 und 3 ließen sich ohne besonderen technischen Aufwand ansetzen und sprühtrocknen.

Die im Gegenstrom geführten Trocknungsgase wiesen eine Eingangstemperatur im Ringkanal von 263 °C (Beispiel 1 und 3) bzw. 267 °C (Beispiel 2) auf. Die Temperatur im Bereich des Turmaustritts vor den Staubfiltern betrug 71 °C bis 72 °C (Beispiel 1 und 3) bzw. 76 °C (Beispiel 2). Der Zerstäubungsdruck betrug 40 bar in Beispiel 1 und 3 und 49 bar in Beispiel 2.

Die erhaltenen Sprühprodukte waren einwandfrei rieselfähig bei einer mittleren Korngröße von 0,35 mm und einem Staubanteil (unter 0,05 mm) von weniger als 0,1 Gew.-%. Kornanteile von über 2 mm waren nicht vorhanden. Das Schüttgewicht betrug 590 g/l in Beispiel 1, 550 g/l in Beispiel 2 und 590 g/l in Beispiel 3. Sämtliche Sprühprodukte konnten in einer Sprühmischapparatur mit 5 bis 30 Gew.-% (bezogen auf das Endprodukt) an flüssigen nichtionischen Tensiden (Cocosfettalkohol + 5E0, C₁₂₋₁₄-Oxoalkohol + 7 E0) beaufschlagt werden, wobei das Schüttgewicht auf 650 bis 780 g/l anstieg. Das Rieselverhalten der so erhaltenen Adsorbate war gegenüber den eingesetzten Granulaten unverändert gut.

Die Granulate wurden mit einem körnigen Waschmittel zu einem Mittel folgender Zusammensetzung vermischt (in Gew.-%):
7,2 % Natriumdodecylbenzolsulfonat
4,8 % C₁₂₋₁₈-Fettalkohol + 7E0
1,5 % Talgseife (Na-Salz)
10,5 % Zeolith (wasserfrei)
7,0 % Natriumcarbonat
2,5 % Hydroxyethandiphosphonat (Na-Salz)
2,2 % Copolymer entsprechend (D)
1,3 % Na-Carboxymethylcellulose
2,5 % Natriumsilikat (1 : 3,3)
0,3 % optische Aufheller
10,5 % Natriumperborat-monohydrat
2,6 % Tetraacetyethylendiamin
1,5 % Enzymgranulat (Enzymanteil 0,7 %)
0,1 % Duftstoff
35,0 % Granulat gemäß Beispiel 1 - 3
Rest Wasser

Die an 1. bis 10. Stelle aufgeführten Bestandteile sowie das Wasser (an Zeolith gebunden, Kristallwasser, Produktfeuchte) lagen als sprühgetrocknete Granulate vor. Die übrigen Bestandteile bestanden jeweils aus getrennt hergestellten Granulaten. Der Duftstoff war an dem Perborat adsorbiert.

Mit den Mitteln wurden Baumwolltextilien bei einer Waschmittelkonzentration von 9 g/l bei 60 °C gewaschen. Das Trocknen erfolgte freihängend. Die Vergleichsversuche wurden mit einem Waschmittel durchgeführt, in denen das erfindungsgemäße Granulat durch ein anderes Granulat ersetzt worden war. In diesem Vergleichsgranulat war bei sonst unveränderter Zusammensetzung das Schichtsilikat durch Natriumsulfat ersetzt worden. Gegenüber den Vergleichsproben wiesen die Textilien, die mit dem erfindungsgemäßen Mittel, gemäß Beispiel 2 und 3, gewaschen worden waren, einen deutlich weicheren Griff auf, wobei die Avivagewirkung von den Testpersonen bei Verwendung der Granulate gemäß Beispiel 2 und 3 als "gut bis befriedigend" und gemäß Beispiel 1 als "noch befriedigend" beurteilt wurde.

Bei Verwendung von Weichwasser (8 °dH entsprechend 80 mg CaO/l) war die Reinigungswirkung der erfindungsgemäßen Mittel und der Vergleichsproben annähernd gleich. Bei einer Erniedrigung der Waschmittelkonzentration auf 6 g/l und ebenso bei Verwendung von Hartwasser (20 °dH) bei unveränderter Konzentration von 9 g/l wiesen die mit den erfindungsgemäßen Mitteln gewaschenen Proben ein deutlich verbessertes Waschergebnis und nach jeweils 10 Wäschen eine geringere Vergrauung sowie einen geringeren Aschegehalt auf.

## Patentansprüche

1. Avivierend wirkendes, granulares Waschmitteladditiv, enthaltend
(A) 12,5 bis 20 Gew.-% eines Schichtsilikates,
(B) 52 bis 65 Gew.-% feinkristallinen, synthetischen Zeolith (Anteil auf wasserfreie Substanz bezogen),
(C) 2 bis 8 Gew.-% Natriumsulfat (Anteil auf wasserfreie Substanz bezogen),
(D) 1,5 bis 8 Gew.-% des Natriumsalzes einer homopolymeren bzw. copolymeren (Meth-)Acrylsäure,
(E) 0 bis 30 Gew.-% an nichtionischen Tensiden aus der Klasse der Polyglykolether,
Rest Wasser.

2. Mittel nach Anspruch 1, worin der Bestandteil (A) aus Montmorrilonit, Hectorit oder Saponit besteht und in Anteilen von 14 bis 20 Gew.-% vorliegt.

3. Mittel nach Anspruch 1 oder 2, enthaltend 52 bis 62 Gew.-% des Bestandteils (B).

4. Mittel nach einem oder mehreren der Ansprüche 1 bis 3, enthaltend 3 bis 7 Gew.-% des Bestandteils (C).

5. Mittel nach einem oder mehreren der Ansprüche 1 bis 4, worin der Bestandteil (D) aus dem Natriumsalz der homopolymeren Acrylsäure und/oder deren Copolymeren mit Maleinsäure besteht.

6. Mittel nach Anspruch 1 und 5, worin der Anteil des Bestandteils (D) 2 bis 7 Gew.-% beträgt.

7. Verfahren zur Herstellung des Mittels nach einem oder mehreren der Ansprüche 1 bis 6, dadurch gekennzeichnet, daß man einen 50 - 65 Gew.-% an wasserfreien Inhaltsstoffen enthaltenden wäßrigen Ansatz der Bestandteile mittels strömender Gase, die eine Eingangstemperatur von 180 bis 300°C und eine Austrittstemperatur von 50 bis 110°C aufweisen, sprühtrocknet.

8. Verwendung eines Mittels nach einem oder mehreren der Ansprüche 1 bis 6 als Adsorptionsmittel für flüssige bzw. pastöse Waschmittelbestandteile, insbesondere nichtionische Tenside.

9. Verwendung eines Mittels nach einem oder mehreren der Ansprüche 1 bis 6 und 8 als Mischungsbestandteil in granularen Waschmitteln.

## Claims

1. A granular detergent additive with a softening effect, containing
(A) 12.5 to 20% by weight of a layer silicate,
(B) 52 to 65% by weight, based on anhydrous substance, of a finely crystalline synthetic zeolite,
(C) 2 to 8% by weight, based on anhydrous substance, of sodium sulfate,
(D) 1.5 to 8% by weight of the sodium salt of a homopolymeric or copolymeric (meth)acrylic acid,
(E) 0 to 30% by weight of nonionic surfactants from the class of polyglycol ethers,
remainder water.

2. An additive as claimed in claim 1, in which component (A) consists of montmorillonite, hectorite or saponite and is present in quantities of 14 to 20% by weight.

3. An additive as claimed in claim 1 or 2 containing 52 to 62% by weight of component (B).

4. An additive as claimed in one or more of claims 1 to 3 containing 3 to 7% by weight of component (C).

5. An additive as claimed in one or more of claims 1 to 4, in which component (D) consists of the sodium salt of homopolymeric acrylic acid and/or copolymers thereof with maleic acid.

6. An additive as claimed in claims 1 and 5, in which component (D) is present in a quantity of 2 to 7% by weight.

7. A process for the production of the additive claimed in one or more of claims 1 to 6, characterized in that an aqueous slurry of the components containing 50 to 65% by weight of anhydrous ingredients is spray-dried by means of flowing gases which have an entry temperature of 180 to 300°C and an exit temperature of 50 to 110°C.

8. The use of the additive claimed in one or more of claims 1 to 6 as an adsorbent for liquid or paste-like detergent constituents, more particularly nonionic surfactants.

9. The use of the additive claimed in one or more of claims 1 to 6 as a mixture component in granular detergents.

## Revendications

1. Additif d'avivage granuleux pour agents de lavage, renfermant
(A) 12,5 à 20 % en poids d'un silicate stratifié,
(B) 52 à 65 % en poids de zéolithe synthétique en fins cristaux (proportion par rapport à la substance anhydre),
(C) 2 à 8 % en poids de sulfate de sodium (proportion par rapport à la substance anhydre),
(D) 1,5 à 8 % en poids de sel sodique d'un acide (méth)acrylique homopolymère ou copolymère,
(E) 0 à 30 % en poids de tensioactifs non ioniques de la classe des polyglycoléthers,
restant: eau.

2. Agent selon la revendication 1, dans lequel le constituant (A) se compose de montmorillonite, d'hectorite ou de saponite et est présent en proportions de 14 à 20 % en poids.

3. Agent selon la revendication 1 ou 2, renfermant 52 à 62 % en poids du constituant (B).

4. Agent selon une ou plusieurs des revendications 1 à 3, renfermant 3 à 7 % en poids du constituant (C).

5. Agent selon une ou plusieurs des revendications 1 à 4, dans lequel le constituant (D) se compose du sel sodique de l'acide acrylique homopolymère et/ou de son copolymère avec l'acide maléique.

6. Agent selon les revendications 1 et 5, dans lequel la proportion du constituant (D) atteint 2 à 7 % en poids.

7. Procédé de fabrication de l'agent selon une ou plusieurs des revendications 1 à 6, caractérisé en ce que l'on sèche par pulvérisation une préparation aqueuse des constituants renfermant 50 à 65 % en poids d'ingrédients anhydres, à l'aide de gaz circulants, qui présentent une température d'entrée de 180 à 300 °C et une température de sortie de 50 à 110 °C.

8. Utilisation d'un agent selon l'une ou plusieurs des revendications 1 à 6 comme adsorbant pour les constituants liquides ou pateux d'agents de lavage, en particulier pour les tensioactifs non ioniques.

9. Utilisation d'un agent selon l'une ou plusieurs des revendications 1 à 6 et 8, comme constituant de mélange dans des agents de lavage granuleux.
